# FASCICULE DE BREVET EUROPEEN

(11) **EP 1 671 867 B1**
(45) Date de publication et mention de la délivrance du brevet: **01.10.2008**
(21) Numéro de dépôt: 05354031.6
(22) Date de dépôt: 23.08.2005
(51) Int. Cl.: B61B 12/00

(54) **Mécanisme de commande à verrouillage d'un capot pivotant pour télésiège**
Steuermechanismus für die Verriegelung einer schwenkbaren Haube für einen Sessellift
Control system for the locking of a pivotable hood for a chair lift

(30) Priorité: 17.12.2004 FR 0413501
(43) Date de publication de la demande: 21.06.2006
(73) Titulaire: POMAGALSKI S.A., 38600 Fontaine (FR)
(72) Inventeur: Coudurier, Stéphane, 38000 Grenoble (FR); Michel, Daniel, 38120 Saint-Egrève (FR)
(74) Mandataire: Jouvray, Marie-Andrée

(56) Documents cités:
- EP-A- 0 748 732
- EP-A- 0 771 708

## Description

### Domaine technique de l'invention

L'invention est relative à un siège pour une installation téléportée, notamment un télésiège, comprenant :
- un arceau de support relié à une suspente,
- un capot pivotant de protection contre les intempéries, lequel est formé par une coque en matériau plastique transparent montée à basculement autour d'un premier axe de l'arceau entre une position relevée d'ouverture, et une position abaissée de fermeture,
- et un mécanisme de commande à verrouillage automatique du capot dans ladite position abaissée de fermeture, ledit mécanisme comportant un levier de manoeuvre associé par un dispositif de transmission à un organe de commande.

### Etat de la technique

Le document EP-A-510 357 décrit un mécanisme de commande d'un capot de télésiège ou de télécabine, dans lequel un cliquet de verrouillage est articulé directement sur l'organe de commande. Le cliquet agit sur un ergot solidaire de la partie supérieure de la suspente, avec un certain décalage en hauteur par rapport au sommet de la coque lorsque cette dernière se trouve en position fermée. Le dispositif de transmission est constitué par un mécanisme à biellettes articulées, qui doit être agencé pour transmettre à la coque le mouvement de l'organe de commande, et la force de verrouillage en provenance du cliquet. Un tel dispositif de montage du cliquet sur l'organe de commande provoque le verrouillage du capot sur la suspente dès le début de la chaîne cinématique de commande.

### Objet de l'invention

L'objet de l'invention consiste à réaliser un mécanisme de commande d'un capot pivotant pour télésiège, dans lequel l'action de blocage en position fermée intervient au voisinage du capot de manière à obtenir un verrouillage positif sans bloquer le reste de la chaîne cinématique de commande.

Le siège selon l'invention est caractérisé en ce que le levier de manoeuvre est monté à pivotement sur le premier axe de basculement du capot, et coopère avec un verrou actionné par le dispositif de transmission entre une position verrouillée et une position non verrouillée.

Selon un mode de réalisation préférentiel de l'invention, le verrou est articulé autour d'un deuxième axe situé sur l'arceau au-dessus du premier axe. Le verrou comporte un premier bras muni d'un bec de verrouillage coopérant avec un galet du levier de manoeuvre, et un deuxième bras susceptible de venir en appui contre une première butée correspondant à la position verrouillée, ou une deuxième butée correspondant à la position non verrouillée. Le dispositif de transmission est formé par une liaison à câble flexible logée dans une gaine, l'ensemble étant destiné à transmettre les mouvements de l'organe de commande vers le levier de manoeuvre, et vice versa.

Dans la position fermée verrouillée, seule la coque est verrouillée positivement, mais pas l'organe de commande et le dispositif de transmission de la chaîne cinématique. La zone de verrouillage est située à la base de la coque, de préférence dans un intervalle situé entre le premier axe et le deuxième axe.

D'autres caractéristiques peuvent être utilisées isolément ou en combinaison :
- le bec de verrouillage du verrou est agencé en cliquet comprenant une rampe inclinée et un cran sensiblement perpendiculaire au premier bras ;
- la liaison à câble est interconnectée entre l'organe de commande et un point d'attache intermédiaire du levier de manoeuvre ;
- la liaison à câble coulisse dans une gaine, laquelle est solidarisée à la suspente par des moyens d'attache, et à un rebord du verrou ;
- le levier de manoeuvre présente une forme coudée en V dont l'une des extrémités est articulée sur le premier axe, et dont l'autre extrémité porte le galet.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue schématique de profil d'un siège à capot de protection d'une installation téléportée, ledit capot étant équipé du mécanisme de commande à verrouillage selon l'invention ;
- les figures 2 à 4 montrent des vues à échelles agrandies du capot, lequel est représenté respectivement en position ouverte, en position fermée non verrouillée, et en position fermée verrouillée.

### Description d'un mode de réalisation préférentiel.

En référence aux figures, chaque siège 10 d'une installation téléportée à câble aérien de transport, notamment un télésiège, est solidarisé à un arceau 11 de support relié à une suspente 12, laquelle est accrochée au câble par une pince de fixation (non représentée).

Le siège 10 est équipé d'un capot 13 formé par une coque de protection en matériau plastique transparent, par exemple en polycarbonate. Le capot 13 est monté à basculement autour d'un premier axe 14 transversal entre une position relevée d'ouverture (figure 2) libérant l'accès au siège 10, et une position abaissée de fermeture (figure 1) dans laquelle la coque recouvre le siège 10 pour protéger les personnes contre les intempéries. L'ouverture et la fermeture du capot 13 s'effectue manuellement ou automatiquement à l'arrivée et au départ de la station.

Le capot 13 est accouplé à un mécanisme de commande 15 comprenant un levier de manoeuvre 16 associé à un organe de commande 18 par l'intermédiaire d'un dispositif de transmission 17. Le levier de manoeuvre 16 présente une forme coudée en V, et est monté à l'une de ses extrémités sur l'axe 14 de pivotement de la coque. Un galet 19 est agencé à son extrémité opposée pour coopérer avec un verrou 20 articulé.

L'organe de commande 18 est constitué à titre d'exemple par un levier pouvant pivoter sous l'action d'une rampe placée dans un endroit prédéterminé de la station pour commander la fermeture ou l'ouverture automatique du capot 13.

Le dispositif de transmission 17 est formé par une liaison à câble 21 pouvant coulisser dans une gaine 22 pour transmettre les mouvements de l'organe de commande 18 vers le levier de manoeuvre 16, et vice versa. La liaison à câble 21 est interconnectée à cet effet entre l'organe de commande 18 à la partie supérieure de la suspente 12, et un point d'attache 23 intermédiaire du levier de manoeuvre 16. La gaine 22 est solidarisée à la suspente 12 par au moins un bracelet 24 de retenue, et à un rebord 25 du verrou 20.

Le verrou 20 est monté à pivotement limité autour d'un deuxième axe 26 situé sur l'arceau 11 au-dessus du premier axe 14. Le verrou 20 comporte un premier bras 27 muni d'un bec de verrouillage 28, et un deuxième bras 29 susceptible de coopérer avec une première butée 30 haute ou une deuxième butée 31 basse pour déterminer la course angulaire de pivotement du verrou 20.

Le bec de verrouillage 28 est avantageusement conformé en cliquet comprenant une rampe inclinée et un cran sensiblement perpendiculaire au premier bras 27. Le verrou (20) est actionné par la liaison à câble 21 entre une position verrouillée et une position non verrouillée.

Le fonctionnement du mécanisme de commande 15 à verrouillage du capot 13 selon l'invention est le suivant :

### Fermeture manuelle

La fermeture manuelle est opérée par une personne assise sur le siège 10, et qui abaisse le capot 13 en le faisant basculer dans le sens des aiguilles d'une montre (flèche F1) de la position ouverte (figure 2) vers la position fermée non verrouillée de la figure 3. Le mouvement de basculement de la coque provoque le pivotement dans le même sens du levier de manoeuvre 16, lequel transmet le mouvement à la liaison à câble 21. Suite à l'effet de frottement interne du câble 21 dans la gaine 22, une réaction est exercée dans le sens ascendant sur le rebord 25 en sollicitant le pivotement du verrou 20 dans le sens des aiguilles d'une montre jusqu'à la venue en engagement du deuxième bras 29 contre la deuxième butée 31 basse. Le verrou 20 reste dans cette position, et le galet 19 du levier de manoeuvre 16 est en appui sur la rampe du bec de verrouillage 28 sans s'encliqueter dans le cran. Le capot 13 est fermé mais non verrouillé.

### Fermeture automatique

La fermeture automatique de la coque s'effectue suite au pivotement de l'organe de commande 18 entraînant une poussée sur la liaison à câble 21. Une réaction exercée par la gaine 22 dans le sens descendant, est transmise au verrou 20 qui pivote dans le sens inverse des aiguilles d'une montre pour venir en appui sur la première butée 30 haute. Le câble 21 de commande transmet simultanément le mouvement au levier de manoeuvre 16, lequel entraîne le basculement de la coque dans le sens de la fermeture. Lorsque le levier de manoeuvre 16 arrive en contact sur le verrou 20, le galet 19 roule sur la rampe du bec de verrouillage 28 et entraîne le verrou 20 vers la deuxième butée 31 basse. Le galet 19 passe le col de la rampe et tombe dans le cran du verrou 20. L'effort exercé par la gaine 22, provoque le retour du verrou 20 articulé vers la première butée 30 haute, dans laquelle la coque est verrouillée en position fermée (figures 1 et 4). Dans cette position, seule la coque est verrouillée positivement, mais pas l'organe de commande 18 au début de la chaîne cinématique. La zone de verrouillage est située à la base de la coque, de préférence dans un intervalle entre les deux axes 14, 26.

### Ouverture manuelle

L'ouverture manuelle est possible à partir de la position fermée non verrouillée de la figure 3. Il suffit de relever la coque dans le sens de la flèche F2 pour entraîner le levier de manoeuvre 16 pivotant dans le même sens. Le verrou 20 se trouve en appui contre la première butée 30 haute, et le mouvement d'ouverture s'effectue librement jusqu'à la fin de course de la coque.

### Ouverture automatique

L'ouverture automatique s'effectue au moyen de l'organe de commande 18 à partir de la position fermée verrouillée illustrée sur les figures 1 et 4. Une traction exercée sur le câble 21 provoque une réaction de la gaine 22 sur le rebord 25 entraînant le pivotement du verrou 20 dans le sens des aiguilles d'une montre. La venue en appui du verrou 20 contre la deuxième butée 31 basse libère le galet 19 du cran, et déverrouille le levier de manoeuvre 16. Le câble 21 de commande transmet le mouvement au levier de manoeuvre 16, lequel entraîne à son tour la coque jusqu'à la position de fin de course d'ouverture (figure 2).

## Revendications

1. Siège pour une installation téléportée, notamment un télésiège, comprenant :
- un arceau (11) de support relié à une suspente (12),
- un capot (13) pivotant de protection contre les intempéries, lequel est formé par une coque en matériau plastique transparent montée à basculement autour d'un premier axe (14) de l'arceau (11) entre une position relevée d'ouverture, et une position abaissée de fermeture,
- et un mécanisme de commande (15) à verrouillage automatique du capot (13) dans ladite position abaissée de fermeture, ledit mécanisme comportant un levier de manoeuvre (16) associé par un dispositif de transmission (17) à un organe de commande (18),
**caractérisé en ce que** le levier de manoeuvre (16) est monté à pivotement sur le premier axe (14) de basculement du capot (13), et coopère avec un verrou (20) actionné par le dispositif de transmission (17) entre une position verrouillée et une position non verrouillée.

2. Siège pour une installation téléportée selon la revendication 1, **caractérisé en ce que** le verrou (20) est articulé autour d'un deuxième axe (26) situé sur l'arceau (11) au-dessus du premier axe (14).

3. Siège pour une installation téléportée selon la revendication 2, **caractérisé en ce que** le verrou (20) comporte un premier bras (27) muni d'un bec de verrouillage (28) coopérant avec un galet (19) du levier de manoeuvre (16), et un deuxième bras (29) susceptible de venir en appui contre une première butée (30) correspondant à la position verrouillée, ou une deuxième butée (31) correspondant à la position non verrouillée.

4. Siège pour une installation téléportée selon la revendication 3, **caractérisé en ce que** le bec de verrouillage (28) est agencé en cliquet comprenant une rampe inclinée et un cran sensiblement perpendiculaire au premier bras (27).

5. Siège pour une installation téléportée selon la revendication 1, **caractérisé en ce que** le dispositif de transmission (17) est formé par une liaison à câble (21) destinée à transmettre les mouvements de l'organe de commande (18) vers le levier de manoeuvre (16), et vice versa.

6. Siège pour une installation téléportée selon la revendication 5, **caractérisé en ce que** la liaison à câble (21) est interconnectée entre l'organe de commande (18) et un point d'attache (23) intermédiaire du levier de manoeuvre (16).

7. Siège pour une installation téléportée selon la revendication 5 ou 6, **caractérisé en ce que** la liaison à câble (21) coulisse dans une gaine (22), laquelle est solidarisée à la suspente (12) par des moyens d'attache, et à un rebord (25) du verrou (20).

8. Siège pour une installation téléportée selon la revendication 3, **caractérisé en ce que** le levier de manoeuvre (16) présente une forme coudée en V dont l'une des extrémités est articulée sur le premier axe (14), et dont l'autre extrémité porte le galet (19).

9. Siège pour une installation téléportée selon la revendication 3, **caractérisé en ce que** la zone de verrouillage du verrou (20) est située à la base de la coque lorsque le capot (13) est en position fermée verrouillée.

## Claims

1. Chair for an aerial transport installation, in particular a chair-lift, comprising:
- a support bow (11) connected to a hanger arm (12),
- a pivoting cover (13) for protection against inclement weather, which cover is formed by a shell made of transparent plastic material mounted swivelling around a first spindle (14) of the bow (11) between a raised open position and a lowered closed position,
- and an operating mechanism (15) with automatic latching of the cover (13) in said lowered closed position, said mechanism comprising an operating lever (16) associated by a transmission device (17) to an operating means (18),
**characterized in that** the operating lever (16) is pivotally mounted on the first pivoting spindle (14) of the cover (13) and operates in conjunction with a latch (20) actuated by the transmission device (17) between a latched position and an unlatched position.

2. Chair for an aerial transport installation according to claim 1, **characterized in that** the latch (20) is articulated around a second spindle (26) situated on the bow (11) above the first spindle (14).

3. Chair for an aerial transport installation according to claim 2, **characterized in that** the latch (20) comprises a first arm (27) equipped with a latching nose (28) operating in conjunction with a roller (19) of the operating lever (16), and a second arm (29) designed to come up against a first stop (30) corresponding to the latched position, or a second stop (31) corresponding to the unlatched position.

4. Chair for an aerial transport installation according to claim 3, **characterized in that** the latching nose (28) is arranged as a ratchet comprising an inclined ramp and a notch substantially perpendicular to the first arm (27).

5. Chair for an aerial transport installation according to claim 1, **characterized in that** the transmission device (17) is formed by a cable link (21) designed to transmit the movements of the operating means (18) to the operating lever (16), and vice-versa.

6. Chair for an aerial transport installation according to claim 5, **characterized in that** the cable link (21) is interconnected between the operating means (18) and an intermediate attachment point (23) of the operating lever (16).

7. Chair for an aerial transport installation according to claim 5 or 6, **characterized in that** the cable link (21) slides in a sheath (22), which is securedly fixed to the hanger arm (12) by attachment means, and to a rim (25) of the latch (20).

8. Chair for an aerial transport installation according to claim 3, **characterized in that** the operating lever (16) presents a jointed V-shape one of the ends whereof is articulated on the first spindle (14) and the other end whereof bears the roller (19).

9. Chair for an aerial transport installation according to claim 3, **characterized in that** the latching zone of the latch (20) is situated at the base of the shell when the cover (13) is in the closed latched position.

## Patentansprüche

1. Sitz für eine Liftanlage, insbesondere einen Sessellift, der umfasst:
- einen Bügel (11), der mit einer Aufhängung (12) verbunden ist,
- eine schwenkbare Haube (13) zum Schutz gegen schlechtes Wetter, die von einer Schale aus durchsichtigem Kunststoff gebildet wird, die schwenkbar um eine erste Achse (14) des Bügels (11) zwischen einer angehobenen Öffnungsposition und einer herabgelassenen Schließposition montiert ist,
- und einen Steuerungsmechanismus (15) zur automatischen Verriegelung der Haube (13) in der herabgelassenen Schließposition, welcher Mechanismus einen Betätigungshebel (16) umfasst, der mittels einer Übertragungsvorrichtung (17) mit einem Steuerungselement (18) verbunden ist, **dadurch gekennzeichnet, dass** der Betätigungshebel (16) schwenkbar um die erste Schwenkachse (14) der Haube (13) montiert ist und mit einem Riegel (20) zusammenwirkt, der von der Übertragungsvorrichtung (17) zwischen einer verriegelten und einer nicht verrriegelten Position betätigt wird.

2. Sitz für eine Liftanlage nach Anspruch 1, **dadurch gekennzeichnet, dass** der Riegel (20) um eine zweite Achse (26) schwenkbar montiert ist, die sich am Bügel (11) über der ersten Achse (14) befindet.

3. Sitz für eine Liftanlage nach Anspruch 2, **dadurch gekennzeichnet, dass** der Riegel (20) einen ersten Arm (27), der mit einer Verriegelungsnase (28) versehen ist, die mit einer Rolle (19) des Betätigungshebels (16) zusammenwirkt, und einen zweiten Arm (29) umfasst, der geeignet ist, an einen ersten Anschlag (30), der der verriegelten Position entspricht, oder einen zweiten Anschlag (31) anzuliegen, der der nicht verriegelten Position entspricht.

4. Sitz für eine Liftanlage nach Anspruch 3, **dadurch gekennzeichnet, dass** die Verriegelungsnase (28) als Sperraste vorgesehen ist, die eine geneigte Ebene und eine zum ersten Arm (27) im Wesentlichen lotrechte Rastkerbe umfasst.

5. Sitz für eine Liftanlage nach Anspruch 1, **dadurch gekennzeichnet, dass** die Übertragungsvorrichtung (17) von einer Kabelverbindung (21) gebildet wird, welche die Bewegungen des Betätigungselements (18) zum Betätigungshebel (16) hin und umgekehrt übertragen soll.

6. Sitz für eine Liftanlage nach Anspruch 5, **dadurch gekennzeichnet, dass** die Kabelverbindung (21) sich zwischen dem Betätigungselement (18) und einem Zwischen-Befestigungspunkt (23) des Betätigungshebels (16) befindet.

7. Sitz für eine Liftanlage nach Anspruch 5 oder 6, **dadurch gekennzeichnet, dass** die Kabelverbindung (21) in einer Hülle (22) gleitet, die mittels Befestigungsmitteln fest verbunden ist mit der Aufhängung (12) und mit einer Leiste (25) des Riegels (20).

8. Sitz für eine Liftanlage nach Anspruch 3, **dadurch gekennzeichnet, dass** der Betätigungshebel (16) in Form eines V abgeknickt ist, dessen eines Ende an die erste Achse (14) angelenkt ist und dessen anderes Ende die Rolle (19) trägt.

9. Sitz für eine Liftanlage nach Anspruch 3, **dadurch gekennzeichnet, dass** sich der Verriegelungsbereich des Riegels (20) an der Basis der Schale befindet, wenn die Haube (13) in geschlossener, verriegelter Position ist.
